# EUROPÄISCHE PATENTSCHRIFT

(11) **EP 0 026 454 B1**
(45) Veröffentlichungstag und Bekanntmachung des Hinweises auf die Patenterteilung: **27.12.1984**
(21) Anmeldenummer: 80105753.0
(22) Anmeldetag: 24.09.1980
(51) Int. Cl.: G09G 3/16, G09G 3/18, G09G 3/34, G09G 3/36

(54) **Integrierbarer Ansteuerbaustein für passive elektrooptische Displays**
Integrated control circuit for passive electro-optical displays
Circuit de commande intégré pour dispositifs d'affichage électro-optiques passifs

(30) Priorität: 27.09.1979 DE 2939235
(43) Veröffentlichungstag der Anmeldung: 08.04.1981
(73) Patentinhaber: SIEMENS AKTIENGESELLSCHAFT, 80333 München (DE)
(72) Erfinder: Walter, Karl-Heinz, Dipl.-Ing., D-8018 Grafing (DE)

## Beschreibung

Die Erfindung betrifft einen Ansteuerbaustein gemäss dem Oberbegriff des Anspruchs 1. Ein solcher Multiplextreiber ist aus Elektronik 4 (1978) 117 bekannt.

Bisher waren die Ansteuerbausteine für multiplexbare Displays in aller Regel so ausgelegt, dass sie entweder nur mit den Spalten oder nur mit den Zeilen der Elektrodenmatrix verbunden werden konnten und zudem noch eine Reihe von zusätzlichen Einheiten wie beispielsweise Impulserzeuger benötigten. Um dabei möglichst universell zu bleiben, gab man dem Modul nur wenig Ausgangstreiber und schaltete ihn bei Bedarf mit weiteren Einheiten zu einer Kaskade zusammen; beispielsweise verfügt der Treiber der zitierten Literaturstelle über acht Ausgänge. Es liegt auf der Hand, dass bei einem solchen Integrationskonzept die Ansteuerschaltung relativ viel Platz beansprucht und vergleichsweise teuer ist. Diese Nachteile fallen vor allem dann ins Gewicht, wenn die Anzeigevorrichtung grössere Informationsmengen zu verarbeiten hat.

Die Erfindung setzt sich daher zum Ziel, eine integrationsfähige Schaltungseinheit zu entwerfen, die sowohl die Zeilen als auch die Spalten einer Leitermatrix ansteuern kann, dabei relativ einfach aufgebaut ist und mit einem Minimum an Peripheriebauteilen auskommt. Diese Aufgabe wird erfindungsgemäss durch eine Schaltungsanordnung mit den Merkmalen des Patentanspruchs 1 gelöst.

Das vorgeschlagene Schaltteil bietet eine Reihe von Vorteilen: Die beiden vorgegebenen Gruppen aus n bzw. m Treibern geben die Möglichkeit, wahlweise bis zu n + m Zeilen, bis zu n + m Spalten, bis zu n Spalten und m Zeilen oder bis zu m Spalten und n Zeilen mit Spannung zu versorgen. Die Werte n und m wird man in der Praxis so gross wählen, dass sich der Ansteuerbaustein für die häufigsten Anwendungsfälle verwenden lässt.

Sämtliche benötigten Impulsspannungen werden intern erzeugt. Dabei ist der Impulsgenerator aus einfachen Elementen zusammengesetzt, denn er besteht im wesentlichen nur aus vier extern einstellbaren 2-Kanal-Analogschaltern und aus einem von zwei Digitalschaltern gebildeten Wechselschalter. Die einzelnen Schalter können die Ein- und Ausgänge des Generators derart miteinander verknüpfen, dass der Impulsgenerator aus vier unterschiedlichen Potentialen die beiden Analogsignalpaare C, D und C, E bildet, mit denen sich die erforderlichen «Aus»- und «Ein»-Effektivspannungen erzeugen lassen. Der Generator kann die unterschiedlichsten Spannungsniveaus verarbeiten, so dass man die Potentiale stets so aufeinander abstimmen kann, wie dies für das gewählte Multiplexverhältnis am günstigsten ist.

Vorteilhafte Ausgestaltungen und Weiterbildungen der Erfindung sind Gegenstand zusätzlicher Ansprüche.

Der Lösungsvorschlag soll nun in Verbindung mit der beigefügten Zeichnung näher erläutert werden. In den Figuren sind einander entsprechende Teile mit gleichen Bezugszeichen versehen. Es zeigen:
Fig. 1 einen erfindungsgemässen Ansteuerbaustein in einem Blockdiagramm,
Fig. 2 bis 5 vier unterschiedlich geschaltete lmpulsgeneratoren und
Fig. 6 das lmpulsdiagramm der Schaltungsanordnung.

Der Multiplextreiber der Fig. 1 dessen schaltungsmässige Grenzen durch eine gestrichelte Linie 1 markiert sind, dient zum Ansteuern einer Datenzeile mit zehn Punkte-Zeichen. Der Baustein enthält im einzelnen ein Schieberegister 2, ein Schaltregister 3, eine Ausgangstreibereinheit 4, einen Chip-Selektor 5 und einen Impulsgenerator 6. Diese Teile sind folgendermassen zusammengeschaltet: Die Ausgänge des Schieberegisters 2 verlaufen zum Schaltregister 3, das seinerseits die Ausgangstreibereinheit 4 steuert. Im vorliegenden Fall sind insgesamt 45 Ausgangstreiber vorgesehen, von denen die Treiber 1 bis 10 eine erste Gruppe und die Treiber 11 bis 45 eine zweite Gruppe bilden. Diese Gruppen, die in der Figur jeweils von gestrichelten Linien 7, 8 umschlossen sind, verfügen jeweils über zwei vom Impulsgenerator 6 ausgehende Zuleitungen 9, 11 bzw. 12, 13.

Die gesamte Einheit hat 64 Anschlüsse. Davon empfangen die Anschlüsse 101 bis 105 die Daten für das Schieberegister 2, Anschluss 106 das Aktivierungssignal für den Chip-Selektor 5, Anschluss 107 das Übernahmetaktsignal (Strobe-Signal) für das Schieberegister 2, Anschluss 108 das Schiebtaktsignal (Clock-Signal) für die Dateneingabe (maximal 1 MHz), Anschluss 109 ein Strobe-Signal für das Schaltregister 3, Anschluss 110 das Umschaltsignal für den Impulsgenerator 6 (max. 1 kHz), Anschluss 111 die Spannung von einem der beiden Pole einer Gleichspannungsquelle, Anschluss 112 den Spannungspegel für eine «ausgewählte» Zeile, Anschluss 113 den Spannungspegel für eine Spalte mit der Information «1», Anschluss 114 das Spannungsniveau für eine «nicht ausgewählte» Zeile, Anschluss 115 das Potential für eine Spalte mit der Information «0», Anschluss 116 die Spannung vom anderen Pol der Gleichspannungsquelle, Anschluss 117 einen Sperrspannungsimpuls und Anschluss 118 die Versorgungsspannung für die Logikstufen. Die Anschlüsse 119 bis 128 werden an die Zeilen und die Anschlüsse 129 bis 163 an die Spalten gelegt. Anschluss 164 dient zur Datenausgabe und ermöglicht eine Kaskadierung.

Die verschiedenen Spannungspegel für die Eingänge 111 bis 115 werden an einer externen Widerstandsgruppe abgenommen. Diese Gruppe, die in der gesamten Ansteuerschaltung nur einmal vorhanden ist, bestimmt die Impulshöhen sämtlicher Ausgangstreiber, so dass die Spannungsniveaus an allen Stellen des Systems innerhalb der durch die Technologie gezogenen Grenzen gleich ist. Im einfachsten Fall besteht der Spannungspegelgenerator aus drei hintereinandergeschalteten ohmschen Widerständen (Festwiderstände 14, 16; variabler Widerstand 17), von denen die Festwiderstände den gleichen Wert R₁ haben. Der Widerstandswert der Impedanz 17 sollte auf (VN--1)R, (N = Anzahl der Multiplexschrilte) eingestellt werden; denn in diesem Fall wird das Verhältnis S zwischen den Effektivspannungen «Ein" und «Aus» am grössten und damit der optische Kontrast optimiert. Eine detailliertere Darstellung des Widerstandsnetzwerkes findet sich in der am gleichen Tag eingereichten Patentanmeldung mit dem Titel «Ansteuerschaltung für ein elektrooptisches Display» (DE-A-2 939 198).

Aus den Fig. 2 bis 5 lässt sich entnehmen, welche Stellungen die Analogschalter des Impulsgenerators 6 einnehmen können. Bei dem Impulsgenerator der Fig. 2 steuert die erste Treibergruppe die Zeilen und die zweite Treibergruppe die Spalten der Matrix. Die Impulsgeneratoren der Fig. 3 und 4 sind so geschaltet, dass ihre beiden Gruppen ausschliesslich Spalten bzw. Zeilenimpulse liefern. Und der Impulsgenerator der Fig. 5 versorgt die erste Treibergruppe mit Spaltensignalen und die zweite Treibergruppe mit Zeilensignalen.

Fig. 6 zeigt, welche Formen die vom Impulsgenerator gelieferten Signale haben. In der linken Spalte ist das Analogsignalpaar für die Spalten eingezeichnet, und zwar oben für den Informationswert «1» und unten für den Wert «0». Die rechte Spalte, in der das Analogsignalpaar für die Zeilen dargestellt ist, enthält oben und unten die Impulsfolgen für die «ausgewählte» bzw. «nicht ausgewählte» Zeile.

Um die benötigten Effektivspannungen auch aus an sich zu hohen Batteriespannungen gewinnen zu können, wird der Impulsgenerator 6 periodisch durch einen über den Anschluss 117 eingegebenen Sperrimpuls («disable»-Signal) blockiert. Die Einwirkdauer ist dabei anhand der Beziehung

zu bestimmen (t = Dauer des Disable-Signals, t+T = Matrixadressierzeit).

Der geschilderte Ansteuerbaustein ist aus CMOS-Bauelementen zusammengesetzt und könnte mit seinen 64 Anschlüssen ohne weiteres in der kürzlich entwickelten «Mikropak»-Technik realisiert werden. Ein solcher IC ist besonders kompakt und lässt - wegen seiner flexiblen Unterlage - die unterschiedlichsten Kontaktgeometrien zu.

Die Erfindung ist nicht auf das Ausführungsbeispiel beschränkt. So kann es sich durchaus empfehlen, den beiden Treibergruppen andere n- und/ oder andere m-Werte zu geben. Die Gruppen sollten allerdings jeweils so viele Treiber umfassen, dass die gängigsten Matrixformate bewältigt werden können und möglichst wenig Treiber redundant bleiben. Im übrigen steht es dem Fachmann frei, auf welche Weise er das Potentiometer 17, die Abschaltzeit t oder die Schaltstellung der Auswahlschalter festlegt. Zweckmässigerweise werden sämtliche Grössen - etwa auch die optimalen Spannungspegel für eine vorgegebene Multiplexschrittzahl - durch einen Mikroprozessor einprogrammiert.

## Patentansprüche

1. Integrierbarer Ansteuerbaustein für ein passives elektrooptisches Display mit Elektroden, die jeweils Zeilen oder Spalten einer Matrix bilden und in einem Zeitmultiplexverfahren ausgesteuert werden können, enthaltend
a) ein Schieberegister, das serielle Daten empfängt,
b) ein Schaltregister, das die im Schieberegister gespeicherten Daten parallel übernimmt, und
c) in jedem der Ausgänge des Schaltregisters einen 2-Kanal-Analogschalter (Ausgangstreiber), der je nach Schaltstellung das eine oder das andere Signal eines Analogsignalpaars empfängt, dadurch gekennzeichnet, dass
d) jeweils n und m Ausgangstreiber zu einer Gruppe (7, 8) zusammengefasst sind, dass
e) die die Analogsignalpaare erzeugende Einheit (Impulsgenerator 6) Bestandteil des Ansteuerbausteins (1) ist und sechs Eingänge (110 bis 116), vier Ausgänge, vier von aussen schaltbare 2-Kanal-Analogschalter (Auswahlschalter) sowie zwei im Gleichtakt geschaltete Digital-Schalter (Ein-Aus-Schalter) in komplementären Schaltstellungen enthält, wobei
f) vier Eingänge (111 bis 118) jeweils unterschiedliche Spannungspegel empfangen und die beiden übrigen Eingänge (Poleingänge 110 und 116) jeweils mit einem der beiden Pole einer Gleichspannungsquelle zu verbinden sind,
g) zwei Ausgänge (Zeilenausgänge) das Analogsignalpaar für die Zeilen und zwei weitere Ausgänge (Spaltenausgänge) das Analogsignalpaar für die Spalten abgeben,
h) die Auswahlschalter jeweils einen der Ausgänge mit einem von zwei Eingängen verbinden, derart, dass beide Ausgangstreibergruppen (7, 8) unabhängig voneinander entweder Zeilen- oder Spalten-Analogsignalpaare empfangen,
i) der eine Ein-Aus-Schalter zwischen dem einen Poleingang und einem der beiden Zeilenausgänge und der andere Ein-Aus-Schalter zwischen dem anderen Poleingang und einem der beiden Spaltenausgänge liegt.

2. Ansteuerbaustein nach Anspruch 1, dadurch gekennzeichnet, dass er ausserdem noch einen extern synchronisierbaren Oszillator enthält, der den Impulsgenerator (6) taktet.

3. Ansteuerbaustein nach Anspruch 1 oder 2, dadurch gekennzeichnet, dass im Betrieb des Ansteuerbausteins der Impulsgenerator periodisch eine einstellbare Zeit lang abgeschaltet wird.

4. Ansteuerbaustein nach einem der Ansprüche 1 bis 3, dadurch gekennzeichnet, dass die Zahl n den Wert 10 und die Zahl m den Wert 35 hat.

5. Ansteuerbaustein nach einem der Ansprüche 1 bis 4, dadurch gekennzeichnet, dass er in CMOS-Technologie ausgeführt ist.

6. Schaltungsanordnung mit einem Ansteuerbaustein nach einem der Ansprüche 1 bis 5, dadurch gekennzeichnet, dass die für eine vorgegebene Multiplexschrittzahl optimalen Spannungspegel durch ausserhalb des Ansteuerbausteins

(1) befindliche Widerstände (14,16,17) einstellbar, insbesondere programmierbar sind.

## Claims

1. An integratable control circuit for a passive electrooptical display with electrodes which respectively form rows or columns of a matrix and can be controlled in a t.d.m. method, comprising:
a) a shift register which receives data in serial mode,
b) a switching register which takes over the items of data stored in the shift register in parallel mode, and
c) a 2-channel analogue switch (output driver) in each of the outputs of the switching register, which switch receives the one or the other signal of an analogue signal pair according to the switching position, characterised in that
d) n and m output drivers are each respectively combined to form a group (7, 8), that
e) the unit (pulse generator 6), which produces the analogue signal pairs, is a component of the control circuit (1) and comprises six inputs (110 to 116), four outputs, four 2-channel analogue switches (selection switches), which can be switched from the outside, and two digital switches (on-off-switches), which are switched in-phase to complementary switching positions, where
f) four inputs (111 to 118) respectively receive different voltage levels and the two remaining inputs (pole inputs 110 and 116) are respectively to be connected to one of the two poles of a direct voltage source,
g) two outputs (row outputs) emit the analogue signal pair for the rows and two further outputs (column outputs) emit the analogue signal pair for the columns,
h) the selection switches respectively connect one of the outputs to one of two inputs such that both output driver groups (7, 8) receive either row or column analogue signal pairs independently of one another,
i) one on-off-switch is located between the one pole input and one of the two row outputs and the other on-off-switch lies between the other pole input and one of the two column outputs.

2. A control circuit as claimed in Claim 1, characterised in that it furthermore comprises an externally synchronizable oscillator which pulse- drives the pulse generator (6).

3. A control circuit as claimed in Claim 1 or Claim 2, characterised in that during operation of the control circuit the pulse generator is periodically switched off for an adjustable time.

4. A control circuit as claimed in one of Claims 1 to 3, characterised in that n has the value 10 and m has the value 35.

5. A control circuit as claimed in one of Claims 1 to 4, characterised in that it is constructed in CMOS technology.

6. A circuit arrangement with a control circuit as claimed in one of Claims 1 to 5, characterised in that the voltage levels, which are optimal for a predetermined multiplex step count, are adjustable, in particular programmable, by resistors (14, 16, 17) which are present outside the control module (1).

## Revendications

1. Module de commande et d'accès intégrable pour un dispositif d'affichage électro-optique passif avec des électrodes qui constituent respectivement des lignes ou colonnes d'une matrice et peuvent être attaquées selon le procédé de multiplexage par répartition dans le temps, comportant
a) un registre à décalage qui reçoit des données sérielles,
b) un registre de commutation qui prend parallèlement en charge les données mémorisées dans le registre à décalage, et
c) dans chacune des sorties du registre à décalage un commutateur analogique à deux canaux (dispositifs d'attaque de sortie) qui reçoit, en fonction de la position de commutation l'un ou l'autre signal d'une paire de signaux analogiques, caractérisé par le fait que
d) n et m dispositifs d'attaque de sortie sont rassemblés pour former un groupe (7, 8), que
e) l'unité qui produit les paires de signaux analogiques (générateur d'impulsions 6) est un élément constitutif du module d'attaque d'accès (1), et possède six entrées (110 à 116), quatre sorties, quatre commutateurs analogiques à deux canaux (commutateurs de sélection) ainsi que deux commutateurs numériques (commutateurs marche et arrêt) commutés à la même cadence dans des positions de commutation complémentaires, alors que
f) quatre entrées (111 à 118) reçoivent respectivement des niveaux de tension différents et que les deux autres entrées (entrées polaires 110 et 116) sont respectivement à relier à l'un des deux pôles d'une source de tension continue,
g) deux sorties (sorties de lignes) émettent la paire de signaux analogiques pour les lignes et deux autres sorties (sorties de colonnes) émettent la paire de signaux analogiques pour les colonnes,
h) les commutateurs de sélection relient respectivement l'une des sorties à une des deux entrées de façon que les deux groupes de dispositifs d'attaque de sortie (7, 8) reçoivent indépendamment l'un de l'autre soit la paire de signaux analogiques de lignes ou de colonnes,
i) l'un des commutateurs marche-arrêt se situe entre une entrée polaire et l'une des deux sorties de lignes et l'autre commutateur marche-arrêt se situe entre l'autre entrée polaire et l'une des deux sorties de colonnes.

2. Module de commande et d'accès selon la revendication 1, caractérisé par le fait qu'il comporte, de plus, un oscillateur susceptible d'être synchronisé extérieurement, lequel oscillateur fournit au générateur d'impulsions (6) les impulsions de cadence.

3. Module de commande et d'accès selon la revendication 1 ou 2, caractérisé par le fait qu'en fonctionnement du module de commande et d'accès le générateur d'impulsions est périodiquement débranché pour une durée réglable.

4. Module de commande et d'accès selon l'une des revendications 1 à 3, caractérisé par le fait que le nombre n a la valeur 10 et le nombre m la valeur 35.

5. Module de commande et d'accès selon l'une des revendications 1 à 4, caractérisé par le fait qu'il est réalisé en technologie CMOS.

6. Montage à module de commande et d'accès selon l'une des revendications 1 à 5, caractérisé par le fait que le niveau de tension maximum pour un nombre de pas prédéterminé de multiplexage est réglable, en particulier programmable, à l'aide de résistances (14, 16, 17) qui se situent à l'extérieur du module de commande et d'accès.
